# EUROPÄISCHE PATENTSCHRIFT

(11) **EP 3 081 304 B1**
(45) Veröffentlichungstag und Bekanntmachung des Hinweises auf die Patenterteilung: **27.09.2017**
(21) Anmeldenummer: 16000318.2
(22) Anmeldetag: 09.02.2016
(51) Int. Cl.: B02C 17/16, B02C 25/00

(54) **KUGELMÜHLE**
BALL MILL
BROYEUR A BOULETS

(30) Priorität: 16.04.2015 DE 102015105803
(43) Veröffentlichungstag der Anmeldung: 19.10.2016
(73) Patentinhaber: NETZSCH-Feinmahltechnik GmbH, 95100 Selb (DE)
(72) Erfinder: Bauer, Rainer, 95182 Döhlau (DE); Weiland, Lars-Peter, 95173 Schönwald (DE)

(56) Entgegenhaltungen:
- WO-A1-01/85344
- DE-T2- 69 107 166

## Beschreibung

Die vorliegende Erfindung betrifft eine Kugelmühle gemäß den Merkmalen des Oberbegriffes des Anspruchs 1.

### Stand der Technik

Beispiele von Kugelmühlen sind in DE-69107166-T2 und WO-01/85344-A1 offenbart. Bei Kugelmühlen kommt es bei der Verarbeitung des Produktes oder Produktgemisches innerhalb der Mühle aufgrund der Reibung zwischen dem Mahlgut und den in der Mühle verwendeten Mahlkörpern häufig zu einem Anstieg der Produkttemperatur. Für die weitere Verarbeitung des Produktes kann es notwendig sein, dass das Produkt eine bestimmte Temperatur aufweist oder aber eine bestimmte Temperatur nicht übersteigt. Herkömmlicherweise wird die Temperatur des Produktes mit Hilfe eines Kontaktthermometers im Mahlgutauslass beziehungsweise in einer an den Mahlgutauslass angeschlossenen Produktauslassleitung gemessen. Die Temperatur des Produkts kann anschließend mit geeigneten Mitteln angepasst werden, insbesondere kann das Produkt nach Bedarf abgekühlt oder aber erwärmt werden.

Die Stromversorgung des Kontaktthermometers erfolgt über den Maschinenständer der Kugelmühle. Das Kabel für die Stromversorgung ist dabei in der Regel hängend zwischen dem Kontaktthermometer und dem Maschinenständer der Kugelmühlen angeordnet. Dies birgt insbesondere eine hohe Beschädigungs- und Unfallgefahr.

Die Aufgabe der Erfindung besteht darin, eine sichere Befestigung und Kabelführung für ein Sensorkabel zwischen dem Maschinengehäuse der Kugelmühle und dem freien Ende des Mahlbehälters bereitzustellen.

Die obige Aufgabe wird durch eine Kugelmühle gelöst, die die Merkmale in dem Patentanspruch 1 umfasst. Weitere vorteilhafte Ausgestaltungen werden durch die Unteransprüche beschrieben.

### Beschreibung

Die Erfindung bezieht sich auf eine Kugelmühle, insbesondere eine Rührwerkskugelmühle, mit einem Maschinengehäuse und einem zylindrischen Mahlbehälter, der horizontal liegend an dem Maschinengehäuse angeordnet ist. An beiden Enden des Mahlbehälterzylinders ist jeweils ein Mahlbehälterflansch ausgebildet. Über den ersten Mahlbehälterflansch am ersten Ende des Mahlbehälters ist dieser am Maschinengehäuse der Kugelmühle angeordnet. Am gegenüberliegenden zweiten Mahlbehälterflansch ist die Kugelmühle durch einen Mahlbehälterdeckel verschlossen. Dieser ist insbesondere einfach abnehmbar ausgestaltet, damit er beispielsweise im Rahmen einer Wartung abgenommen werden kann und dann der Innenraum des Mahlbehälters zugänglich ist.

Am Maschinengehäuse der Kugelmühle ist mindestens ein elektrischer Anschluss vorgesehen, über den ein Sensor an die Kugelmühle angeschlossen werden kann. Sensoren werden beispielsweise verwendet, um bestimmte Produktparameter innerhalb des Mahlbehälters und / oder am Mahlbehälterauslass und / oder in einer an den Mahlbehälterauslass anschließende Produktauslassleitung zu messen. Die gemessenen Produktparameter geben beispielsweise einen Aufschluss darüber, ob der Mahlprozess ausreichend fortgeschritten ist, ob die gewünschte Temperatur innerhalb des Mahlbehälters eingehalten wird und so weiter. Insbesondere ist mindestens ein elektrischer Anschluss vorhanden, über den ein Kontaktthermometer, ein Pt100 Widerstandssensor oder ein anderer geeigneter Sensor an die Steuerung der Kugelmühle angeschlossen werden kann und das die Temperatur des Produktes beim Austritt aus der Kugelmühle innerhalb der Produktauslassleitung misst.

Erfindungsgemäß ist vorgesehen, dass der erste und der zweite Mahlbehälterflansch jeweils mindestens eine Durchtrittsöffnung umfassen, die in eine Flucht mit dem elektrischen Anschluss des Maschinengehäuses der Kugelmühle angeordnet sind.

Gemäß einer Ausführungsform der Erfindung ist vorgesehen, dass der Mahlbehälterdeckel mindestens eine Durchtrittsöffnung aufweist, die beim Verschließen des Mahlbehälters durch den Mahlbehälterdeckel in eine Flucht mit den Durchtrittsöffnungen des ersten und zweiten Mahlbehälterflansches und dem elektrischen Anschluss des Maschinengehäuses der Kugelmühle bringbar ist. Alternativ kann vorgesehen sein, dass der Mahlbehälterdeckel eine Mehrzahl von Durchtrittsöffnungen aufweist und dass beim Verschließen des Mahlbehälters durch den Mahlbehälterdeckel eine der Durchtrittsöffnungen in eine Flucht mit den Durchtrittsöffnungen des ersten und zweiten Mahlbehälterflansches gebracht wird. Durch die Anordnung einer Mehrzahl von Durchtrittsöffnungen am Mahlbehälterdeckel kann dieser in unterschiedlichen Ausrichtungen am Mahlbehälter angebracht werden, wobei jeweils eine der Durchtrittsöffnungen zu den Durchtrittsöffnungen der Mahlbehälterflansche fluchtet.

Gemäß einer alternativen Ausführungsform können auch eine äquivalente Mehrzahl an Durchtrittsöffnungen an den Mahlbehälterflanschen und dem Mahlbehälterdeckel vorgesehen sein, die derart angeordnet sind, dass jede der Durchtrittsöffnungen am Mahlbehälterdeckel mit jeweils einer Durchtrittsöffnung am Deckelflansch in eine Flucht gebracht werden kann. Zusätzlich sind am Maschinengehäuse der Kugelmühle eine korrespondierende Anzahl von elektrischen Anschlüssen in entsprechender Anordnung vorgesehen. Somit können eine Mehrzahl unterschiedlicher Sensoren vorteilhaft an der Kugelmühle angeordnet werden, beispielsweise ein Temperatursensor und / oder ein Drucksensor und / oder Durchflusssensor und so weiter.

Gemäß einer Ausführungsform der Erfindung wird das mindestens eine Verbindungskabel, über das der Sensor mit dem Maschinengehäuse elektrisch verbunden ist, zumindest teilweise innerhalb eines Rohres angeordnet. Das Rohr dient insbesondere als Kabelführung und / oder als Kabelschutz. Vorzugsweise entspricht eine Länge des Rohres mindestens einem Abstand zwischen den jeweils nach außen gerichteten Seitenflächen des ersten und des zweiten Mahlbehälterflansches. Besonders bevorzugt entspricht eine Länge des Rohres mindestens einem Abstand zwischen den jeweils nach außen gerichteten Seitenflächen des ersten und des zweiten Mahlbehälterflansches plus einer Zusatzlänge, die der Dicke des Mahlbehälterdeckels im Bereich des Mahlbehälterflansches entspricht. Dementsprechend kann das Rohr derart durch die Durchtrittsöffnungen des ersten und des zweiten Mahlbehälterflansches und des Mahlbehälterdeckels geführt werden, dass es innerhalb der Durchtrittsöffnungen gehalten ist und vorzugsweise parallel zu einer Längsachse des Mahlbehälterzylinders angeordnet ist.

Gemäß einer Ausführungsform der Erfindung ist an einem Ende des Rohres ein elektrischer Stecker angeordnet und mit dem Verbindungskabel verbunden, wobei der elektrische Stecker in Wirkverbindung mit dem elektrischen Anschluss der Kugelmühle gebracht werden kann. Vorzugsweise ragt das Verbindungskabel an dem dem Stecker gegenüberliegenden Ende des Rohres zumindest teilweise heraus. Der herausragende Teil des Verbindungskabels endet vorzugsweise in einer ersten Steckverbindereinheit. Der Sensor umfasst ein Sensorkabel mit einer zweiten Steckverbindereinheit. Die erste und die zweite Steckverbindereinheit sind korrespondierend ausgebildet und können miteinander zu einer Steckverbindung verbunden werden. Die beschriebene Ausführung, bei der das Verbindungskabel durch ein Rohr geschützt wird, wird im Folgenden auch als Kabellanze bezeichnet.

Der elektrische Stecker ist beispielsweise ein Klinkenstecker, der ohne gezielte Ausrichtung in den elektrischen Anschluss der Kugelmühle eingesteckt werden kann. Andere Stecker mit möglichst kleinem Außendurchmesser und insbesondere Stecker, die zur Herstellung einer elektrischen Verbindung mit ihrem jeweiligen Anschluss keine spezielle Ausrichtung bedürfen, sind ebenfalls geeignet.

Das Rohr der Kabellanze weist vorzugsweise einen ersten Außendurchmesser auf und der elektrische Stecker weist einen maximalen zweiten Außendurchmesser auf. Die Durchtrittsöffnungen weisen jeweils einen Innendurchmesser auf, der zumindest geringfügig größer ist als der größere der beiden Außendurchmesser, damit das Rohr problemlos in die Durchtrittsöffnungen hinein, beziehungsweise durch die Durchtrittsöffnungen hindurch, geschoben werden kann. Bei der Montage der Kabellanze an der Kugelmühle wird das Rohr mit dem elektrischen Stecker voran vom freien Ende des Mahlbehälters her durch die Durchtrittsöffnungen der Mahlbehälterflansche geschoben, bis der elektrische Stecker in dem elektrischen Anschluss am Maschinengehäuse eingesteckt ist. Vorzugsweise verbleibt das Rohr permanent am Mahlbehälter. Soll der Sensor gereinigt und / oder ausgetauscht werden, wird vorzugsweise die Steckverbindung zwischen der ersten Steckverbindereinheit des Verbindungskabels und der zweiten Steckverbindereinheit des Sensorkabels getrennt. Dadurch ist es möglich, einen elektrischen Anschluss beispielsweise bei unterschiedlichen Betriebszuständen der Kugelmühle für unterschiedliche Sensoren zu verwenden.

Gemäß einer alternativen Ausführungsform können die fluchtenden Durchtrittsöffnungen der Mahlbehälterflansche jeweils über ein Rohr beziehungsweise Hohlprofil miteinander verbunden sein. In diesem Fall ist vorgesehen, dass die Kabellanze durch das am Mahlbehälter befestigte Rohr hindurch geschoben wird. Das starre Rohr der Kabellanze wird dabei innerhalb des die Durchtrittsöffnungen verbindenden Rohres versteckt, so dass das Verbindungskabel doppelt geschützt ist.

Der Vorteil der Gesamtvorrichtung besteht insbesondere darin, dass kein Kabel lose zwischen dem Maschinengehäuse der Kugelmühle beziehungsweise Rührwerkskugelmühle und dem freien Ende des Mahlbehälters angeordnet ist. Stattdessen ist das Verbindungskabel in einer Kabelführung angeordnet, die zwischen den beiden Mahlbehälterflanschen geführt und durch diese gehalten wird. Die Kabelführung kann zum Zwecke der Reparatur einfach vom Mahlbehälter entfernt werden, indem das Kabel führende Rohr, das an einem Ende einen Stecker für einen korrespondierenden elektrischen Anschluss des Maschinengehäuses aufweist, aus den Durchtrittsöffnungen der Mahlbehälterflansche herausgezogen wird.

### Figurenbeschreibung

Im Folgenden sollen Ausführungsbeispiele die Erfindung und ihre Vorteile anhand der beigefügten Figuren näher erläutern. Die Größenverhältnisse der einzelnen Elemente zueinander in den Figuren entsprechen nicht immer den realen Größenverhältnissen, da einige Formen vereinfacht und andere Formen zur besseren Veranschaulichung vergrößert im Verhältnis zu anderen Elementen dargestellt sind.
Figur 1 zeigt die Anordnung eines Temperatursensors in der Produktauslassleitung einer Kugelmühle gemäß dem bekannten Stand der Technik.
Figur 2 zeigt eine Kabelführung vermittels einer sogenannten Kabellanze.
Figur 3 zeigt eine erste Ausführungsform einer Kugelmühle mit Vorrichtungen zur Anordnung einer Kabellanze.
Figur 4 zeigt die Anordnung einer Kabellanze an einer Kugelmühle gemäß Figur 3.
Figur 5 zeigt eine zweite Ausführungsform einer Kugelmühle mit Vorrichtungen zur Anordnung von zwei Kabellanzen.
Figur 6 zeigt die Anordnung zweier Kabellanzen an einer Kugelmühle gemäß Figur 5.

Für gleiche oder gleich wirkende Elemente der Erfindung werden identische Bezugszeichen verwendet. Ferner werden der Übersicht halber nur Bezugszeichen in den einzelnen Figuren dargestellt, die für die Beschreibung der jeweiligen Figur erforderlich sind. Die dargestellten Ausführungsformen stellen lediglich Beispiele dar, wie die erfindungsgemäße Vorrichtung ausgestaltet sein kann und stellen keine abschließende Begrenzung dar.

Figur 1 zeigt die Anordnung eines Temperatursensors 7 in einer Produktauslassleitung 5 einer Rührwerkskugelmühle 1 gemäß dem bekannten Stand der Technik. Die Rührwerkskugelmühle 1 umfasst einen Maschinenständer 2, in dem der Antrieb der Rührwerkskugelmühle 1 (nicht dargestellt), die Maschinensteuerung und gegebenenfalls weitere Maschinenkomponenten angeordnet sind.

Die Rührwerkskugelmühle 1 umfasst weiterhin einen an dem Maschinenständer 2 angeordneten Mahlbehälter 3, in dem der Mahlprozess stattfindet. Der Mahlbehälter 3 ist zylindrisch ausgebildet und liegend angeordnet und umfasst an jedem Zylinderende einen Mahlbehälterflansch 3a, 3b. Am Deckelflansch 3a wird der Mahlbehälter 3 durch einen Behälterdeckel 6a verschlossen und am Bodenflansch 3b wird der Mahlbehälter 3 durch einen Behälterboden 6b verschlossen. Insbesondere kann der Mahlbehälter 3 über den Behälterdeckel 6a in verschiedenen Stellungen beziehungsweise Ausrichtungen am Maschinengehäuse 2 befestigt werden. An dem gegenüberliegenden, mit dem Behälterboden 6b verschlossenen Ende des Mahlbehälters 3, befindet sich ein Produktauslass 4. Gemäß dem dargestellten Ausführungsbeispiel ist der Produktauslass 4 im Behälterboden 6b ausgeführt, der Produktauslass 4 könnte aber auch als entsprechende Öffnung im Mahlbehälterzylinder 3 ausgebildet sein.

An den Produktauslass 4 schließt eine Produktauslassleitung 5 an, über die das fertige Produkt aus der Rührwerkskugelmühle 1 abgelassen wird, beispielsweise wird das fertige Produkt aus der Rührwerkskugelmühle 1 abgepumpt.

Der Produktauslassleitung 5 ist ein Temperatursensor 7, beispielsweise ein Kontaktthermometer 8 zugeordnet, dass über ein Verbindungskabel 9 an der Stromversorgung des Maschinenständers 2 der Rührwerkskugelmühle 1 angeschlossen ist.

Figur 2 zeigt eine Kabelführung vermittels einer sogenannten Kabellanze 10. Die Kabellanze 10 besteht aus einem starren Rohr 11, das als Führung für das Verbindungskabel 9 dient. An einem Ende des Rohrs 11 ist ein Stecker 12 angeordnet. Der Stecker 12 ist korrespondierend zu einer Steckerbuchse 20 am Maschinenständer 2 (vergleiche Figur 3) ausgebildet. Vorzugsweise wird als Stecker 12 ein Klinkenstecker 13 verwendet. Ein besonderer Vorteil des Klinkensteckers 13 besteht in der einfachen Handhabung bei platzsparender Bauform. Insbesondere ist keine besondere Ausrichtung des Klinkensteckers 13 beim Einführen in die korrespondierende Steckerbuchse 20 notwendig.

Das in dem Rohr 11 geführte Verbindungskabel 9 ist an den Stecker 12 angeschlossen. Am gegenüberliegenden Ende des Rohres 11 ragt das Verbindungskabel 9 zumindest teilweise aus dem Rohr 11 hinaus und endet vorzugsweise in einer ersten Steckverbindereinheit 15. Das Thermometer 7 weist ein Verbindungskabel 22 auf, das in einer zweiten Steckverbindereinheit 16 endet. Die miteinander verbundene erste und zweite Steckverbindereinheit 15, 16 bilden eine Steckverbindung 17 und verbinden die Verbindungskabel 9 und 22.

Figur 3 zeigt eine erste Ausführungsform einer Kugelmühle 31a mit Einrichtungen zur Anordnung einer Kabellanze 10 gemäß Figur 2 und Figur 4 zeigt die Anordnung einer Kabelführung vermittels einer sogenannten Kabellanze 10 gemäß Figur 2 an einer Kugelmühle 31a. Die Kugelmühle 31a weist einen Mahlbehälter 33 an einem Maschinenständer 32 auf, wobei die Zylinderseiten jeweils einen abschließenden Mahlbehälterflansch 33a, 33b aufweisen, weiterhin einen am Maschinenständer 32 und am Deckelflansch 33a angeordneten Behälterdeckel 60a und einen gegenüberliegend am Bodenflansch 33b des Mahlbehälters 33 angeordneten Behälterboden 60b.

Am Maschinenständer 32 ist eine Steckerbuchse 20 zur Aufnahme des Steckers 12 der Kabellanze 10 (vergleiche Figuren 2 und 4) ausgebildet. Im Behälterdeckel 60a, im Deckelflansch 33b, im Bodenflansch 33b und im Behälterboden 60b sind jeweils Durchtrittsöffnungen 65 angeordnet. Die Durchtrittsöffnungen 65 sind fluchtend zur Steckerbuchse 20 am Maschinenständer 32 ausgebildet, so dass die Kabellanze 10 parallel zur Längsachse des Mahlbehälterzylinders 3 durch die Durchtrittsöffnungen 65 geführt und der Stecker 12 in die Steckerbuchse 20 eingeführt werden kann.

Die starre Führung der Verbindungsleitung 9 innerhalb der Kabellanze 10 durch die Flansche 33a, 33b des Mahlbehälters 33 bewirkt, dass das Verbindungskabel 9 derart an der Kugelmühle 31a befestigt ist, dass es nicht lose herum hängt. Dadurch sind mögliche Gefahrenquellen für den Benutzer reduziert. Zudem wird eine optisch vorteilhafte Integration der Kabelführung in die Kugelmühle 31a erzielt. Der Temperatursensor 7 wird vorzugsweise über die Steckverbindung 17 mit dem Verbindungskabel 9 verbunden. Dadurch kann der Temperatursensor 7 einfach von der Kugelmühle entfernt werden, ohne dass die Kabellanze 10 demontiert werden muss. Dies ist beispielsweise vorteilhaft, wenn der Temperatursensor 7 ausgetauscht und / oder gereinigt werden muss.

Figur 5 zeigt eine zweite Ausführungsform einer Kugelmühle 31b mit Vorrichtungen zur Anordnung von zwei Kabellanzen 10a, 10b und Figur 6 zeigt die Anordnung von zwei Kabellanzen 10a, 10b an einer Kugelmühle 31b gemäß Figur 5.

Die Kugelmühle 31b weist einen Mahlbehälter 33 an einem Maschinenständer 32 auf, wobei die Zylinderseiten jeweils einen abschließenden Mahlbehälterflansch 33a, 33b aufweisen, weiterhin einen am Maschinenständer 32 und am Deckelflansch 33a angeordneten Behälterdeckel 60a und einen gegenüberliegend am Bodenflansch 33b des Mahlbehälters 33 angeordneten Behälterboden 60b.

Am Maschinenständer 32 ist eine erste Steckerbuchse 20a zur Aufnahme des Steckers 12a einer Kabellanze 10a (vergleiche Figuren 2 und 6) ausgebildet. Weiterhin ist eine zweite Steckerbuchse 20b zur Aufnahme des Steckers 12b einer Kabellanze 10b (vergleiche Figuren 2 und 6) ausgebildet.

Im Behälterdeckel 60a, im Deckelflansch 33b, im Bodenflansch 33b und im Behälterboden 60b sind jeweils Durchtrittsöffnungen 65a, 65b angeordnet. Die jeweils fluchtenden Durchtrittsöffnungen 65a, 65b im Deckelflansch 33b und im Bodenflansch 33b sind in der dargestellten Ausführungsform der Kugelmühle 31b über ein Leerrohr 35a beziehungsweise 35b miteinander verbunden.

Die Durchtrittsöffnungen 65a sind fluchtend zur Steckerbuchse 20a am Maschinenständer 32 ausgebildet und die Durchtrittsöffnungen 65b sind fluchtend zur Steckerbuchse 20b ausgebildet, so dass Kabellanzen 10a, 10b parallel zur Längsachse des Mahlbehälterzylinders 3 durch die Durchtrittsöffnungen 65a, 65b geführt und die jeweiligen Stecker 12a, 12b in die entsprechende Steckerbuchse 20a, 20b eingeführt werden können.

Beispielsweise wird das Verbindungskabel 9a der Kabellanze 10a über die Steckverbindung 17a mit einem Temperatursensor 7 verbunden, während das Verbindungskabel 9b der Kabellanze 10b über die Steckverbindung 17b mit einem Drucksensor 18 oder einem Durchflusssensor 19 verbunden wird. Die vorteilhafte Anordnung mehrerer Sensoren an der Kugelmühle 31b erlaubt die gleichzeitig sichere Messung mehrerer Betriebsparameter.

Die Ausgestaltung vermittels der die Durchtrittsöffnungen 65a beziehungsweise 65b verbindender Leerrohre 35a, 35b ergibt einen doppelten Schutz für die Verbindungskabel 9a, 9b an der Kugelmühle 31b.Die Erfindung wurde unter Bezugnahme auf eine bevorzugte Ausführungsform beschrieben. Es ist jedoch für einen Fachmann vorstellbar, dass Abwandlungen oder Änderungen der Erfindung gemacht werden können, ohne dabei den Schutzbereich der nachstehenden Ansprüche zu verlassen.

### Bezugszeichenliste

- 1: Rührwerkskugelmühle
- 2: Maschinenständer
- 3: Mahlbehälter
- 3a: Mahlbehälterflansch / Deckelflansch
- 3b: Mahlbehälterflansch / Bodenflansch
- 4: Produktauslass
- 5: Produktauslassleitung
- 6a: Behälterdeckel
- 6b: Behälterboden
- 7: Temperatursensor
- 8: Kontaktthermometer
- 9: Verbindungskabel
- 10: Kabellanze
- 11: Rohr
- 12: Stecker
- 13: Klinkenstecker
- 15: erste Steckverbindereinheit
- 16: erste Steckverbindereinheit
- 17: Steckverbindung
- 18: Drucksensor
- 19: Durchflusssensor
- 20: Steckerbuchse
- 22: Verbindungskabel
- 31: Rührwerkskugelmühle
- 32: Maschinenständer
- 33: Mahlbehälter
- 33a: Mahlbehälterflansch / Deckelflansch
- 33b: Mahlbehälterflansch / Bodenflansch
- 35: Leerrohr
- 60a: Behälterdeckel
- 60b: Behälterboden

## Patentansprüche

1. Kugelmühle (1, 31) mit einem Maschinengehäuse (2, 32) und einem zylindrischen Mahlbehälter (3, 33), der horizontal liegend an dem Maschinengehäuse (2, 32) angeordnet ist, wobei der Mahlbehälterzylinder (3, 33) an den beiden Enden jeweils einen Mahlbehälterflansch (3a, 3b, 33a, 33b) umfasst, wobei der Mahlbehälter (3, 33) über den ersten Mahlbehälterflansch (3a, 33a) am Maschinengehäuse (2, 32) angeordnet und / oder befestigt ist und wobei an dem anderen Mahlbehälterflansch (3b, 33b) eine Mahlbehälterabdeckung (6b, 60b) befestigbar ist, wobei das Maschinengehäuse (2, 32) der Kugelmühle (1, 31) einen elektrischen Anschluss (20) für einen Stecker eines über mindestens ein Verbindungskabel (9) an der Kugelmühle (1, 31) verbindbaren Sensors (7) umfasst, **dadurch gekennzeichnet, dass** der erste und der zweite Mahlbehälterflansch (33a, 33b) jeweils mindestens eine Durchtrittsöffnung (65) umfassen, die in einer Flucht mit dem elektrischen Anschluss (20) angeordnet sind.

2. Kugelmühle (1, 31) nach Anspruch 1, wobei die Mahlbehälterabdeckung (60b) eine Durchtrittsöffnung (65) aufweist, die beim Verschließen des Mahlbehälters (33) durch die Mahlbehälterabdeckung (60b) in eine Flucht mit den Durchtrittsöffnungen (65) des ersten und zweiten Mahlbehälterflansches (33a, 33b) und dem elektrischen Anschluss (20) bringbar ist.

3. Kugelmühle (1, 31) nach Anspruch 1 oder 2, wobei das Verbindungskabel (9) zumindest teilweise innerhalb eines Rohres (11) angeordnet ist.

4. Kugelmühle (1, 31) nach Anspruch 3, wobei eine Länge des Rohres (11) mindestens einem Abstand zwischen den jeweils nach außen gerichteten Seitenflächen des ersten und des zweiten Mahlbehälterflansches (33a, 33b) entspricht.

5. Kugelmühle (1, 31) nach Anspruch 3 oder 4, wobei an einem Ende des Rohres (11) ein elektrischer Stecker (12) angeordnet und mit dem Verbindungskabel (9) verbunden ist, wobei der elektrische Stecker (12) in Wirkverbindung mit dem elektrischen Anschluss (20) der Kugelmühle (1, 31) bringbar ist.

6. Kugelmühle (1, 31) nach Anspruch 5, wobei das Verbindungskabel (9) an dem dem Stecker (12) gegenüberliegenden Ende des Rohres (11) zumindest teilweise herausragt und eine erste Steckverbindereinheit (15) zur Herstellung einer Steckverbindung (17) mit einer korrespondierenden zweiten Steckverbindereinheit (16) am Sensor (7) umfasst.

7. Kugelmühle (1, 31) nach einem der Ansprüche 3 bis 6, wobei das Rohr (11) einen ersten Außendurchmesser aufweist und wobei der elektrische Stecker (12) am Ende des Rohres (11) einen maximalen zweiten Außendurchmesser aufweist, wobei der größere der Außendurchmesser zumindest geringfügig kleiner ist als die jeweiligen Innendurchmesser der Durchtrittsöffnungen (65).

8. Kugelmühle (1, 31) nach einem der Ansprüche 3 bis 7, wobei das Rohr (11) durch die fluchtenden Durchtrittsöffnungen (65) geführt und der elektrische Stecker (12) im elektrischen Anschluss (20) am Maschinengehäuse (32) eingesteckt ist.

9. Kugelmühle (1, 31) nach einem der Ansprüche 6 bis 8, wobei über die erste Steckverbindereinheit (15) unterschiedliche Sensoren (7) an der Kugelmühle (1, 31) anbringbar sind.

10. Kugelmühle (1, 31) nach einem der voranstehenden Ansprüche, wobei der Sensor (7) ein Temperatursensor ist, insbesondere ein Kontaktthermometer (8) oder ein Pt100-Widerstandssensor, zur Messung der Temperatur des austretenden Produktes in einer einem Produktauslass (4) der Kugelmühle (1, 31) zugeordneten Produktauslassleitung (5).

## Claims

1. A ball mill (1, 31) with a machine housing (2, 32) and a cylindrical grinding container (3, 33), which horizontally rests against the machine housing (2, 32), wherein both ends of the grinding container cylinder (3, 33) each encompass a grinding container flange (3a, 3b, 33a, 33b), wherein the grinding container (3, 33) is arranged on and/or fastened to the machine housing (2, 32) via the first grinding container flange (3a, 33a), and wherein a grinding container cover (6b, 60b) can be fastened to the other grinding container flange (3b, 33b), wherein the machine housing (2, 32) of the ball mill (1, 31) encompasses an electrical terminal (20) for a plug of a sensor (7) that can be connected to the ball mill (1, 31) via at least one connecting cable (9), **characterized in that** the first and second grinding container flange (33a, 33b) each encompass at least one passage opening (65), which is aligned flush with the electrical terminal (20).

2. The ball mill (1, 31) according to claim 1, wherein the grinding container cover (60b) has a passage opening (65), which when closing the grinding container (33) with the grinding container cover (60b) can be aligned flush with the passage openings (65) of the first and second grinding container flange (33a, 33b) and the electrical terminal (20).

3. The ball mill (1, 31) according to claim 1 or 2, wherein the connecting cable (9) is arranged at least partially inside of a pipe (11).

4. The ball mill (1, 31) according to claim 3, wherein a length of the pipe (11) corresponds to at least one distance between the respectively outwardly directed lateral surfaces of the first and second grinding container flange (33a, 33b).

5. The ball mill (1, 31) according to claim 3 or 4, wherein an electrical plug (12) is arranged at one end of the pipe (11) and connected with the connecting cable (9), wherein the electrical plug (12) can be operatively linked with the electrical terminal (20) of the ball mill (1, 31).

6. The ball mill (1, 31) according to claim 5, wherein the connecting cable (9) outwardly protrudes at least partially at the end of the pipe (11) lying opposite the plug (12), and encompasses a first plug connector unit (15) for establishing a plug connection (17) with a corresponding second plug connector unit (16) on the sensor (7).

7. The ball mill (1, 31) according to one of claims 3 to 6, wherein the pipe (11) has a first outer diameter, and wherein the electrical plug (12) has a maximum second outer diameter at the end of the pipe (11), wherein the larger of the outer diameters is at least slightly smaller than the respective inner diameter of the passage openings (65).

8. The ball mill (1, 31) according to one of claims 3 to 7, wherein the pipe (11) is guided through the flush passage openings (65), and the electrical plug (12) is inserted into the electrical terminal (20) on the machine housing (32).

9. The ball mill (1, 31) according to one of claims 3 to 8, wherein various sensors (7) can be secured to the ball mill (1, 31) via the first plug connector unit (15) .

10. The ball mill (1, 31) according to one of the preceding claims, wherein the sensor (7) is a temperature sensor, in particular a contact thermometer (8) or a Pt100 resistance sensor for measuring the temperature of the exiting product in a product outlet line (5) allocated to a product outlet (4) of the ball mill (1, 31).

## Revendications

1. Broyeur à billes (1, 31) avec un boîtier de machine (2, 32) et un récipient de broyage cylindrique (3, 33) disposé horizontalement sur le boîtier de machine (2, 32), dans lequel le cylindre de récipient de broyage (3, 33) comprend rotor magnétique externe une bride de récipient de broyage (3a, 3b, 33a, 33b) aux deux extrémités, dans lequel le récipient de broyage (3, 33) est disposé et/ou fixé sur le boîtier de machine (2, 32) par le biais de la première bride de récipient de broyage (3a, 33a) et dans lequel un couvercle de récipient de broyage (6b, 60b) peut être fixé à l'autre bride de récipient de broyage (3b, 33b), dans lequel le boîtier de machine (2, 32) comporte une borne électrique (20) pour un connecteur d'un capteur (7) apte à être relié au broyeur à billes (1, 31) par le biais d'au moins un câble de liaison (9), **caractérisé en ce que** la première et la deuxième bride de récipient de broyage (33a, 33b) comportent respectivement au moins une ouverture de passage (65) disposée en alignement avec la borne électrique (20).

2. Broyeur à billes (1, 31) selon la revendication 1, dans lequel le couvercle de récipient de broyage (60b) présente une ouverture de passage (65) apte à être mise en alignement avec les ouvertures de passage (65) des première et deuxième brides de récipient de broyage (33a, 33b) et avec la borne électrique (20) lors de la fermeture du récipient de broyage (33) à l'aide du couvercle de récipient de broyage (60b).

3. Broyeur à billes (1, 31) selon la revendication 1 ou 2, dans lequel le câble de liaison (9) est disposé au moins partiellement à l'intérieur d'un conduit (11).

4. Broyeur à billes (1, 31) selon la revendication 3, dans lequel une longueur du conduit (11) correspond au moins à une distance entre les surfaces latérales de la première et de la deuxième bride de récipient de broyage (33a, 33b) orientées respectivement vers l'extérieur.

5. Broyeur à billes (1, 31) selon la revendication 3 ou 4, dans lequel un connecteur électrique (12) est disposé à une extrémité du conduit (11) et relié au câble de liaison (9), le connecteur électrique (12) pouvant être mis en liaison opérationnelle avec la borne électrique (20) du broyeur à billes (1, 31).

6. Broyeur à billes (1, 31) selon la revendication 5, dans lequel le câble de liaison (9) fait saillie au moins partiellement à l'extrémité du conduit (11) opposée au connecteur (12) et comporte une première unité de connecteur enfichable (15) pour l'établissement d'une connexion enfichable (17) avec une deuxième unité de connecteur enfichable (16) correspondante sur le capteur (7).

7. Broyeur à billes (1, 31) selon l'une des revendications 3 à 6, dans lequel le conduit (11) présente un premier diamètre extérieur et dans lequel le connecteur électrique (12) à l'extrémité du conduit (11) présente un deuxième diamètre extérieur maximal, le plus grand des diamètres extérieurs étant au moins légèrement inférieur aux diamètres intérieurs respectifs des ouvertures de passage (65).

8. Broyeur à billes (1, 31) selon l'une des revendications 3 à 7, dans lequel le conduit (11) est guidé à travers les ouvertures de passage (65) alignées, et le connecteur électrique (12) est enfiché dans la borne électrique (20) sur le boîtier de machine (32).

9. Broyeur à billes (1, 31) selon l'une des revendications 6 à 8, dans lequel différents capteurs (7) peuvent être fixés sur le broyeur à billes (1, 31) par le biais de la première unité de connecteur enfichable (15).

10. Broyeur à billes (1, 31) selon l'invention l'une des revendications précédentes, dans lequel le capteur (7) est un capteur de température, en particulier un thermomètre à contact (8) ou un capteur résistif Pt100, pour mesurer la température du produit sortant dans une conduite de sortie de produit (5) attribuée à une sortie de produit (4) du broyeur à billes (1, 31).
